# EUROPÄISCHE PATENTSCHRIFT

(11) **EP 3 182 800 B1**
(45) Veröffentlichungstag und Bekanntmachung des Hinweises auf die Patenterteilung: **19.04.2023**
(21) Anmeldenummer: 16201646.3
(22) Anmeldetag: 01.12.2016
(51) Int. Cl.: H05B 35/00

(54) **BETRIEBSGERÄT FÜR EIN BELEUCHTUNGSSYSTEM**
OPERATING DEVICE FOR AN ILLUMINATION SYSTEM
APPAREIL DE COMMANDE POUR UN SYSTÈME D'ÉCLAIRAGE

(30) Priorität: 14.12.2015 DE 102015225056; 15.02.2016 DE 102016202245
(43) Veröffentlichungstag der Anmeldung: 21.06.2017
(73) Patentinhaber: Zumtobel Lighting GmbH, 6850 Dornbirn (AT)
(72) Erfinder: Block, Steffen, 6912 Hörbranz (AT)
(74) Vertreter: Rupp, Christian

(56) Entgegenhaltungen:
- WO-A1-2005/117503
- WO-A2-2015/168719
- DE-A1-102004 018 343
- DE-A1-102006 054 785
- DE-A1-102007 044 817
- DE-A1-102012 107 216
- DE-A1-102015 207 331
- DE-U1-212014 000 113
- US-A1- 2008 276 154
- "DALI Manual", 30. November 2001 (2001-11-30), DALI AG, XP002224999, Seiten 1-62, * das ganze Dokument *

## Beschreibung

Die vorliegende Erfindung betrifft ein Betriebsgerät zum Betreiben von Geräten in einem Beleuchtungssystem. Die Erfindung betrifft ferner eine diese Betriebsgerät aufweisende Leuchte.

Das Beleuchtungssystem ist als Bussystem mit adressierbaren Betriebsgeräten ausgeführt und kann zum Beispiel gemäß dem DALI (Digital Addressable Lighting Interface) Standard zur Steuerung von Betriebsgeräten aufgebaut sein.

In einem DALI-System sind Steuergeräte, wie Schalter, Dimmer, Szenen- und Gruppenkontroller, über ein Bussystem mit Betriebsgeräten für Aktoren und Leuchtmittel verbunden. Die Betriebsgeräte empfangen von den Steuergeräten über das Bussystem an sie adressierte Steuersignale und steuern die Aktoren und Leuchtmittel entsprechend der Steuersignale. DALI unterscheidet zum Beispiel Betriebsgeräte für Leuchtstofflampen (Gerätetyp 0), Notbeleuchtung mit Einzelbatterie (Gerätetyp 1), Entladungslampen (Gerätetyp 2), Niedervolt Halogenlampen (Gerätetyp 3), Versorgungsspannungsregler für Glühlampen (Gerätetyp 4), Umwandlung des digitalen Signals in eine Gleichspannung (Gerätetyp 5), LED-Module (Gerätetyp 6), Schaltfunktion (Gerätetyp 7), Farbsteuerung (Gerätetyp 8) und Sequenzer (Gerätetyp 9).

Bei der Inbetriebnahme wird jedem Betriebsgerät eine Adresse zugeteilt und der jeweilige Betriebsgerätetyp bei Anmeldung des Betriebsgeräts in dem Bussystem abgefragt, um die Funktionalität des Betriebsgerätes und damit auch die für dieses Betriebsgerät zu verwendenden Steuersignale zu bestimmen. Entsprechend der bestimmten Funktionalität, wie dimmbar oder farbsteuerbar, können bestimmte Funktionen, wie Dimmen oder Nachempfinden des Tageslichtverlaufes mit Anpassung der Farbtemperatur, für ein Betriebsgerät konfiguriert werden. Die Funktionalität der Betriebsgeräte entwickelt sich weiter und auch die Anzahl der Betriebsgerätetypen.

Ein Problem besteht nunmehr darin, dass in älteren installierten Systemen Steuergeräte vorliegen können, die nur mit bestimmten Betriebsgerätetypen kompatibel sind, also nur Steuersignale übermitteln können, die der Spezifikation dieser bestimmten Betriebsgerätetypen entsprechen, und die folglich ein Betriebsgerät eines neuen Typs, z.B. mit der Funktionalität einer Farbsteuerung, nicht ansteuern können. Das Vorhalten und Herstellen verschiedener Betriebsgerätetypen ist daher nötig, was aufwendig und teuer ist.

Die Druckschrift US 2008/0276154 A1 offenbart ein digitales Beleuchtungssteuerungs-Netzwerkprotokoll zur Steuerung von Leuchten.

Die Druckschrift DE 10 2006 054 785 A1 offenbart ein System zum Betreiben einer elektrischen Beleuchtungsvorrichtung.

Die Druckschrift WO 2005/117503 A1 offenbart ein Gebäudemanagementsystem zur Steuerung mehrerer verteilt angeordneter Aktoren, bestehend aus einer zentralen Steuereinheit sowie mindestens einem von der zentralen Steuereinheit angesteuerten Aktoren.

Die Druckschrift DE 10 2015 207331 A1 offenbart ein Verfahren zur Adressierung von Leuchtmittelbetriebsgeräten.

Die Druckschrift WO 2015/168719 A2 offenbart ein Betriebsgerät für ein LED-Modul mit wenigstens einer Leuchtdiode, welches eine Auswerteschaltung umfasst, die eingerichtet ist, um einen Typ des LED-Moduls automatisch zu erkennen.

Der Erfindung liegt daher die Aufgabe zugrunde, ein Betriebsgerät zu schaffen, das die beschriebenen Probleme verringert. Aufgabe ist es insbesondere ein Betriebsgerät und eine Leuchte zum Betreiben zumindest eines an dem Betriebsgerät angeschlossenen Gerätes bereitzustellen, mit dem die Gefahr einer Inkompatibilität des Betriebsgeräts zu einem Beleuchtungssystem verringert werden kann.

Diese Aufgabe wird gemäß den Merkmalen der unabhängigen Ansprüche gelöst. Die Erfindung wird durch die Merkmale der abhängigen Ansprüche weitergebildet.

Die Erfindung ist im beigefügten Anspruchssatz beschrieben.

Gemäß der vorliegenden Erfindung weist das Betriebsgerät zum Betreiben zumindest eines Gerätes in einem Beleuchtungssystem eine Steuereinrichtung zum Steuern des Betriebsgerätes zumindest gemäß einem ersten Betriebsgerätetyp und Mittel zum Umsetzten eines empfangenen Steuersignals zur Ansteuerung eines zweiten Betriebsgerätetyps in ein Steuersignal zur Ansteuerung des ersten Betriebsgerätetyps auf. Somit kann das Betriebsgerät, das zumindest gemäß einem ersten Betriebsgerätetyp, also durch ein für solche Betriebsgeräte vorgesehenes Steuersignal, betreibbar ist, auch von Steuergeräten angesteuert werden, die mit dem zweiten oder beiden Betriebsgerätetypen kompatibel sind.

Das Betriebsgerät kann ein elektronisches Vorschaltgerät für Gasentladungslampen oder Leuchtstofflampen und/oder einen Konverter für organische oder anorganische Leuchtdioden (LED, OLED) beinhalten.

Gemäß eines nicht unter den Anspruchsgegenstand fallenden Beispiels kann Steuereinrichtung auch dazu ausgelegt sein, das Betriebsgerät wahlweise auch gemäß dem zweiten Betriebsgerätetyp zu steuern, wobei das Mittel zum Umsetzten eines Ansteuerungssignals zusätzlich dazu ausgelegt ist, ein empfangenes Steuersignal zur Ansteuerung des ersten Betriebsgerätetyps in ein Steuersignal zur Ansteuerung des zweiten Betriebsgerätetyps umzusetzen. Ein solches Betriebsgerät ist wahlweise als erster oder zweiter Betriebsgerätetyp betreibbar.

Das Betriebsgerät kann zumindest einen ersten Anschluss und einen zweiten Anschluss zur Ankoppelung an das Beleuchtungssystem aufweisen, wobei das Betriebsgerät bei Anschließen an das System über den ersten (oder zweiten) Anschluss als ein Betriebsgerät des ersten Betriebsgerätetyps und über den zweiten (oder ersten) Anschluss als ein Betriebsgerät des zweiten Betriebsgerätetyps identifiziert wird. Somit kann der sich gegenüber dem Beleuchtungssystem zu offenbarende Betriebsgerätetyp durch eine einfache Auswahl der Anschlüsse bestimmt werden. Falls das Betriebsgerät noch Steuersignale weiterer Betriebsgerätetypen umsetzen bzw. verarbeiten kann, können zu dem ersten und zweiten Anschluss selbstverständlich noch weitere Anschlüsse zur Identifizierung des Betriebsgerätetyps gegenüber dem Beleuchtungssystem vorgesehen sein.

Gemäß eines nicht unter den Anspruchsgegenstand fallenden Beispiels kann sich das Betriebsgerät gegenüber dem Beleuchtungssystem, falls der erste Anschluss und der zweite Anschluss mit dem Beleuchtungssystem verbunden sind, über die mit dem Beleuchtungssystem verbundenen beiden Anschlüsse als zwei Betriebsgeräte des zweiten Typs identifizieren.

Es ist auch möglich, dass sich das Betriebsgerät entsprechend einem empfangenen Einstellsignal zumindest als erster oder zweiter Typ gegenüber dem Beleuchtungssystem identifiziert. Gemäß eines nicht unter den Anspruchsgegenstand fallenden Beispiels kann das Einstellsignal kann von einem am Betriebsgerät befindlichen Schalter erzeugt werden und die softwareseitige Anpassung auslösen.

Gemäß eines nicht unter den Anspruchsgegenstand fallenden Beispiels kann das Betriebsgerät zumindest einen ersten Kanal, also ersten Ausgangsanschluss zum Anschluss eines oder mehrerer Leuchtmittel und einen zweiten Kanal, also zweiten Ausgangsanschluss zum Anschluss eines oder mehrerer Leuchtmittel aufweisen und dazu ausgelegt sein, die an den ersten und zweiten Ausgangsanschluss angeschlossenen Leuchtmittel getrennt voneinander zu betreiben.

Das Steuersignal gemäß einer ersten Spezifikation zur Ansteuerung des ersten Betriebsgerätetyps kann Informationen zur Einstellung einer Gesamtintensität und einer relativen Intensität der beiden Kanäle zueinander aufweisen, wobei die Steuereinrichtung dazu ausgelegt ist, die jeweils von dem ersten Ausgangsanschluss und dem zweiten Ausgangsanschluss abgegebene Spannung und/oder den abgegebenen Strom entsprechend dieser Information zu steuern.

Das Mittel zum Umsetzen eines Steuersignals ist dazu ausgelegt, ein empfangenes Steuersignal gemäß einer zweiten Spezifikation, das Informationen zur Steuerung der Lichtintensität für einen Kanal zur Ansteuerung des zweiten Betriebsgerätetyps aufweist, in ein Steuersignal, das die Information zur Steuerung der Gesamtintensität und der relativen Intensitäten aufweist, zur Ansteuerung des ersten Betriebsgerätetyps umzusetzen, wobei die Steuereinrichtung die jeweils von dem ersten Ausgangsanschluss und dem zweiten Ausgangsanschluss abgegebene Spannung und/oder den abgegebenen Strom entsprechend steuert.

Gemäß eines nicht unter den Anspruchsgegenstand fallenden Beispiels kann die Steuereinrichtung zudem dazu ausgelegt sein, bei einem Empfang eines entsprechenden Steuerbefehls das Betriebsgerät gegenüber dem Beleuchtungssystem als ein erstes Betriebsgerät des zweiten Betriebsgerätetyps und gleichzeitig als ein zweites Betriebsgerät des zweiten Betriebsgerätetyps zu identifizieren und die von dem ersten Ausgangsanschluss abgegebene Spannung und/oder den abgegebenen Strom entsprechend der von einem empfangenen, dem ersten Betriebsgerät zugeordneten Steuersignal vorgegebenen Intensität zu steuern und die von dem zweiten Ausgangsanschluss abgegebene Spannung und/oder den abgegebenen Strom entsprechend der von einem empfangenen, dem zweiten Betriebsgerät zugeordneten Steuersignal vorgegebenen Intensität zu steuern. Mit dieser Konfiguration kann das Betriebsgerät von dem Beleuchtungssystem wie ein Betriebsgerät des ersten Typs mittels einer Lichtmischung an dem ersten und zweiten Ausgangsanschluss angeschlossenen verschiedenfarbig leuchtenden Leuchtmittel eingesetzt werden oder als zwei unabhängige Betriebsgeräte des zweiten Typs für eine direkte und indirekte Beleuchtung angesteuert werden.

Zusätzlich oder alternativ kann das Betriebsgerät Mittel zum Erfassen zumindest der Temperatur eines an dem ersten Ausgangsanschluss angeschlossenen Leuchtmittels und der Temperatur eines an dem zweiten Ausgangsanschluss angeschlossenen Leuchtmittels aufweisen, wobei die Steuereinrichtung dazu ausgelegt ist, das an dem ersten Ausgangsanschluss angeschlossene Leuchtmittel und das an dem zweiten Ausgangsanschluss angeschlossene Leuchtmittel entsprechend der jeweiligen erfassten Temperatur zu steuern. Somit können zum Beispiel Leuchtmittel vor Überhitzung geschützt oder durch Temperaturänderung des jeweiligen Leuchtmittels bedingte Änderungen/Abweichungen der abgegebenen Lichtleistung oder Farbtemperatur von ihrem Sollwert für jeden Kanal kompensiert werden.

Alternativ oder zusätzlich kann das Betriebsgerät Mittel zum direkten oder indirekten Erfassen des an dem ersten Ausgangsanschluss abgegebenen Stromes und zur Ausgabe eines diesen Strom wiedergebenden Signals und Mittel zum direkten oder indirekten Erfassen des an dem zweiten Ausgangsanschluss abgegebenen Stromes und zur Ausgabe eines diesen Strom wiedergebenden Signals aufweisen. Mit einer Bestimmung des tatsächlichen an den Ausgangsanschlüssen abgegebenen Stromes kann für jeden Ausgangsanschluss eine Abweichung zwischen dem vorgegebenen Ausgabestromwert und dem tatsächlich Ausgabestromwert ermittelt und durch eine Kalibrierung verringert werden.

Gemäß der vorliegenden Erfindung weist eine Leuchte eines der oben beschriebenen Betriebsgeräte auf.

Nachfolgend wird die Erfindung anhand der beiliegenden Zeichnungen näher erläutert. Es zeigen:
Fig. 1 in einer schematischen Darstellung eine Leuchte mit einem Betriebsgerät gemäß einem ersten Ausführungsbeispiel der vorliegenden Erfindung,
Fig. 2 eine Leuchte mit einem Betriebsgerät gemäß einem zweiten Ausführungsbeispiel der vorliegenden Erfindung,
Fig. 3 eine Leuchte mit einem Betriebsgerät gemäß einem dritten Ausführungsbeispiel der vorliegenden Erfindung,
Fig. 4 eine Leuchte mit einem Betriebsgerät gemäß einem vierten Ausführungsbeispiel der vorliegenden Erfindung, und
Fig. 5 ein Betriebsgerät gemäß einem Ausführungsbeispiel der vorliegenden Erfindung.

Komponenten mit gleichen Funktionen sind in den Figuren mit gleichen Bezugszeichen gekennzeichnet.

Fig. 1 zeigt eine vereinfachte Schaltung einer Leuchte 1 nach einem ersten Ausführungsbeispiel gemäß der vorliegenden Erfindung, die ein Betriebsgerät 2 und zwei an dem Betriebsgerät 2 angeschlossene Leuchtmittel 3, 4 umfasst. Die Leuchtmittel 3, 4 weisen bspw. im Betrieb eine unterschiedliche Farbtemperatur (bei Emission im weissen Spektrum) oder Lichtfarbe auf und können jeweils eine Leuchtdiode (LED) oder mehrere LEDs umfassen. Die LEDs können anorganische oder organische LEDs sein. Die mehreren LEDs können in Serie oder parallel geschaltet sein. Die mehreren LEDs können auch in komplexeren Anordnungen verschaltet sein, beispielsweise in mehreren zueinander parallel geschalteten Reihenschaltungen.

Das Betriebsgerät 2 weist eine Eingangsschaltung 5 zum Umsetzen von von einer Busleitung empfangenen Steuersignalen und eine Steuereinrichtung 6 zum getrennten Betrieb, insbesondere Dimmbetrieb, der Leuchtmittel 3, 4 auf. Der Steuereinrichtung 6 kann über die Speiseanschlüsse 7a, 7b eine Versorgungsspannung zugeführt werden, die je nach Ausgestaltung des Betriebsgeräts 2 eine Wechselspannung oder Gleichspannung sein kann.

Die Eingangsschaltung 5 ist über einen ersten Anschluss 8a, 8b und einen zweiten Anschluss 9a, 9b an Signalleitungen (Busleitungen) eines Beleuchtungssystems (Bussystem) zum Empfangen von Steuersignalen für die Ansteuerung des Betriebsgeräts 2 ausgehend von einem Steuergerät (bspw. DALI Master), und zum Übertragen von Steuerbefehlen, Adress-, Gerätetyp- und/oder Statusinformation des Betriebsgeräts 2 zu einem Steuergerät des Beleuchtungssystems (nicht gezeigt) verbindbar.

Das Leuchtmittel 3 kann (bei Emission im weissen Spektrum) eine Farbtemperatur von z.B. ca. 3000 Kelvin und das Leuchtmittel 4 kann eine Farbtemperatur von z.B. ca. 6000 Kelvin aufweisen, so dass durch ein gezieltes Dimmen der einzelnen Leuchtmittel 3, 4 eine Farbtemperatur zwischen 3000 und 6000 Kelvin eingestellt oder eine Änderung des Lichtstromes bei konstanter Farbtemperatur in einem bestimmten Bereich erreicht werden kann. Durch Vorgabe der relativen Intensitäten für die beiden Kanäle wird die Farbtemperatur bzw. der Farbort festgelegt. Durch Vorgabe der Gesamtintensität dagegen die Helligkeit.

Mit dem ersten Anschluss (aufweisend zwei Terminals) 8a, 8b ist ein Steuersignal, das einen Dimmpegel und eine korrelierte Farbtemperatur CCT (Correlated Color Temperature) für die Ansteuerung des Betriebsgeräts 2 vorgibt, gemäß DT8 bei einem DALI-System empfangbar und über den zweiten Anschluss (ebenfalls aufweisend zwei Terminals) 9a, 9b ist ein Steuersignal, das lediglich einen Dimmpegel vorgibt, gemäß einem DT6 bei einem DALI-System empfangbar. Das Betriebsgerät 2 bzw. die Eingangsschaltung 5 identifiziert sich über den ersten Anschluss 8a, 8b gegenüber dem Beleuchtungssystem (insbesondere dem zentralen Steuergerät) als ein erster Betriebsgerättyp, der sowohl den Dimmpegel (Lichtintensität) als auch die Farbtemperatur einstellen kann, und über den zweiten Anschluss 9a, 9b gegenüber dem Beleuchtungssystem als ein zweiter Betriebsgerättyp, der nur den Dimmpegel einstellen kann.

Beide genannten Gerätetypen beziehen sich auf Geräte mit unterschiedlicher Funktionalität, die beide in einem Protokoll des gleichen Standards vorgesehen sind. Die Auswahl, wie sich das Betriebsgerät gegenüber dem Bussystem verhält, erfolgt gemäss diesem Ausführungsbeispiel durch Auswahl des Anschlusses.

Wird die Leuchte 1 über den ersten Anschluss 8a, 8b mit dem Beleuchtungssystem verbunden und als erster Betriebsgerättyp (DT8) identifiziert, gibt die Eingangsschaltung 5 das an dem ersten Anschluss 8a, 8b empfangene Steuersignal an die Steuereinrichtung 6 ohne Umsetzung ab. Die Steuereinrichtung 6 bestimmt entsprechend der vom Steuersignal angezeigten Konstellation von Farbtemperatur und Dimmpegel für jedes Leuchtmittel 3, 4, d.h. jeden der beiden Kanäle, eine Spannung und/oder Strom und steuert diese damit an.

Wird die Leuchte 1 dagegen über den zweiten Anschluss 9a, 9b mit dem Beleuchtungssystem verbunden und als zweiter Betriebsgerättyp (DT6) identifiziert, setzt die Eingangsschaltung 5 das an dem zweiten Anschluss 9a, 9b empfangene, lediglich einen Dimmpegel anzeigende Steuersignal in ein Steuersignal zur Ansteuerung des ersten Betriebsgerätetyps um, wobei die Eingangsschaltung 5 das empfangene Steuersignal in ein neues Steuersignal umsetzt, das eine bestimmte Konstellation von Farbtemperatur und Dimmpegel angezeigt. Der Dimmpegel entspricht hierbei z.B. dem von dem empfangenen Signal vorgegebenen Dimmpegel. Die Farbtemperatur, also die relativen Intensitäten, kann in dem Betriebsgerät 2 gespeichert und gegenüber einem Teil oder dem gesamten Dimmbereich konstant sein oder in Abhängigkeit von der Tageszeit gesetzt werden. Alternativ kann an der Leuchte 1 ein Sensor oder ein Eingang für Sensorsignale, mit denen die Farbtemperatur in Abhängigkeit vom Umgebungs-/Tageslicht geregelt werden kann, und/oder eine Eingabevorrichtung angebracht sein, mit der der Hersteller oder Anwender die Farbtemperatur einstellen kann. Die entsprechenden Zuordnungen sind in einer Tabelle in der Eingangsschaltung 5 gespeichert.

Die Steuereinrichtung 6 empfängt das von der Eingangsschaltung 5 umgesetzte Steuersignal (entspricht nun einem DT8-Signal) und steuert die Leuchtmittel 3, 4 wie oben beschrieben.

Somit ist es möglich, unter Verwendung des ersten Anschlusses 8a, 8b das Betriebsgerät 2 bzw. die Leuchte 1 als ein erster Betriebsgerättyp zu betreiben bzw. anzumelden und unter Verwendung des zweiten Anschlusses 9a, 9b als ein zweiter Betriebsgerättyp zu betreiben bzw. anzumelden.

Gemäß eines nicht unter den Anspruchsgegenstand fallenden Beispiels kann, alternativ oder mittels eines Steuersignals ausgelöst, die Eingangsschaltung 5, wenn das Betriebsgerät 2 mit dem ersten Anschluss 8a, 8b und dem zweiten Anschluss 9a, 9b mit dem Beleuchtungssystem verbunden ist, das Betriebsgerät 2 gegenüber dem Beleuchtungssystem als ein erstes Betriebsgerät des zweiten Betriebsgerätetyps und zudem als ein zweites Betriebsgerät des zweiten Betriebsgerätetyps mit jeweils eigener Adresse identifizieren. Die Eingangsschaltung 5 erzeugt aus den in den zu den beiden Adressen empfangenen Steuersignalen enthaltenen zwei Dimmpegel-Informationen ein Steuersignal des ersten Betriebsgerättyps, wobei sich aus dem Verhältnis der in den empfangenen Steuersignalen angezeigten Dimmpegel und damit der relativen Intensitäten für beide Kanäle die Farbtemperatur ergibt. Die sich aus beiden Leuchtmitteln 3 und 4 ergebende Lichtintensität kann mit einer Farbtemperaturänderung variieren oder mit einem vorgegebenen Wert konstant gehalten werden.

Wird die Leuchte 1 nur mit dem ersten Anschluss 8a, 8b oder nur dem zweiten Anschluss 9a, 9b mit dem Beleuchtungssystem verbunden, identifiziert die Eingangsschaltung 5 das Betriebsgerät 2 gegenüber dem Beleuchtungssystem als ein erster Betriebsgerättyp bzw. als ein zweiter Betriebsgerätetyp. Die über den verwendeten Anschluss 8a, 8b oder 9a, 9b empfangenen Steuersignale werden wie oben beschrieben ohne eine Signalumsetzung (erster Betriebsgerätetyp) oder mit Umsetzung (zweiter Betriebsgerätetyp) an die Steuereinrichtung 6 ausgegeben.

Bei der in Fig. 2 gezeigten Leuchte 1 gemäß eines nicht unter den Anspruchsgegenstand fallenden Beispiels ist nur ein Anschluss 10a, 10b zur Verbindung mit dem Beleuchtungssystem vorgesehen, über den sowohl das einen Dimmpegel und eine Farbtemperatur anzeigende Steuersignal für den ersten Betriebsgerättyp als auch das lediglich einen Dimmpegel vorgebende Steuersignal für den zweiten Betriebsgerättyp empfangbar sind. Zusätzlich ist an der Leuchte 1 ein Schalter 11 oder alternativ nur ein Anschluss für den Schalter 11 angebracht, mittels dem der Eingangsschaltung 5 signalisiert werden kann, ob sich die Eingangsschaltung 5 über den Anschluss 10a, 10b gegenüber dem Beleuchtungssystem als ein erster Betriebsgerättyp oder als ein zweiter Betriebsgerättyp identifizieren soll und ob ein an die Leuchte 1 adressiertes Steuersignal des ersten Betriebsgerättyps ohne Umsetzen an die Steuereinrichtung 6 abgegeben oder ein an die Leuchte 1 adressiertes Steuersignal des zweiten Betriebsgerättyps in ein Steuersignal des ersten Betriebsgerättyps umgesetzt werden soll.

Bei den beschrieben Mehr-Kanal-Betriebsgeräten 2 können sich Lichtintensität und Farbtemperatur der angesteuerten Leuchtmittel 3, 4, insbesondere wenn es sich um Leuchtdioden handelt, mit einer Veränderung der Temperatur ändern, wobei sich die Leuchtmittel 3, 4 auf Grund von unterschiedlicher Ansteuerung/Belastung oder verschiedener Einbauorte/Umgebungen unterschiedlich erwärmen. Dies führt zu einer Ungenauigkeit/einem Fehler insbesondere bei der Farbtemperatur des von den Leuchtmitteln 3, 4 abgegebenen Gesamtlichts.

Fig. 3 zeigt eine Leuchte 1 mit einem Betriebsgerät 2 gemäß einem weiteren Ausführungsbeispiel der vorliegenden Erfindung, bei der in jedem Leuchtmittel 3, 4 ein Temperatursensor 12, 13 integriert ist. Die Temperatursensoren 12, 13 können NTC-Widerstände sein. Die von den Temperatursensoren 12, 13 abgegebenen Signale werden der Steuereinrichtung 6 zugeführt. Die Steuereinrichtung 6 kompensiert auf Grundlage der zugeführten Temperatursignale zumindest teilweise die durch Wärme verursachte Abweichung in der Farbtemperatur durch eine entsprechende Erhöhung oder Verringerung der Spannung oder des Stromes an zumindest einem Ausgang.

Die Erhöhung/Verringerung am jeweiligen Ausgang kann proportional zur Temperaturerhöhung/-Verringerung in dem jeweiligen Leuchtmittel 3, 4 sein. Alternativ kann in dem Betriebsgerät 2 eine Funktion oder Tabelle für beide oder jedes der Leuchtmittel 3, 4 hinterlegt sein, welche einer erfassten Temperatur in Verbindung mit einem einzustellenden Lichtstrom einen Korrekturwert zuordnet.

Falls die Priorität nicht bei einer möglichst genauen Farbtemperatur sondern auf einer genauen bzw. gleichbleibenden Helligkeit liegt, kann zum Schutz oder zur Erhöhung der Lebensdauer die Leistung des heißeren Leuchtmittels 3, 4 abgesenkt und der durch die Absenkung verringerte Lichtstrom durch eine entsprechende Erhöhung der Leistung des kälteren Leuchtmittels 3, 4 kompensiert werden. Die Priorität könnte mittels eines Schalters am Betriebsgerät 2 oder durch ein externes Signal bestimmt werden.

Alternativ oder zusätzlich kann mit den erfassten Temperaturen jedes der Leuchtmittel 3, 4 überwacht werden, wobei bei einer Überschreitung eines Schwellenwertes das betreffende Leuchtmittel 3, 4 abgeschaltet oder lediglich die Leistung (Lichtstrom) des betreffenden Leuchtmittels 3, 4 reduziert wird.

Die Erfassung der Temperatur jedes der von dem Betriebsgerät 2 über separate Kanäle getrennt voneinander betreibbaren Leuchtmittel 3, 4 und die von der Temperatur abhängige Ansteuerung ist nicht auf die oben beschriebenen Betriebsgeräte 2 bzw. Leuchten 1 mit der Signalumsetzung begrenzt und kann vielmehr bei allen bekannten zwei oder mehr Kanal-Betriebsgeräten 2 eingesetzt werden. Die Überwachung der Temperatur jedes der von dem Betriebsgerät 2 betriebenen Leuchtmittel 3, 4 ist insbesondere dann von Vorteil, wenn sich die Leuchtmittel 3, 4 an verschiedenen Orten befinden und/oder eine unterschiedliche Leistung aufweisen, wie es zum Beispiel bei Leuchten mit einer unabhängig voneinander steuerbaren direkten und indirekten Beleuchtung vorkommt.

Bei der in Fig. 4 gezeigten Leuchte 1 gemäß eines nicht unter den Anspruchsgegenstand fallenden Beispiels ist die Steuereinrichtung 6 dazu ausgelegt, das Betriebsgerät 2 alternativ als zweiten Betriebsgerätetyp zu steuern. Mittels eines weiteren Schalters 14 kann der Steuereinrichtung 6 signalisiert werden, ob das Betriebsgerät 2 gemäß dem ersten Betriebsgerätetyp oder dem zweiten Betriebsgerätetyp zu steuern ist, und der Eingangsschaltung 5, dass ein an die Leuchte 1 adressiertes Steuersignal des ersten Betriebsgerättyps in ein Steuersignal des zweiten Betriebsgerättyps umgesetzt bzw. ein Steuersignal des zweiten Betriebsgerättyps ohne Umsetzen an die Steuereinrichtung 6 abgegeben werden soll.

Soll ein an die Leuchte 1 adressiertes Steuersignal des ersten Betriebsgerättyps in ein Steuersignal des zweiten Betriebsgerättyps umgesetzt werden, erzeugt die Eingangsschaltung 5 aus der in den empfangenen Steuersignalen angezeigten Konstellation von Farbtemperatur und Dimmpegel ein Steuersignal des ersten Betriebsgerättyps, das lediglich den Dimmpegel anzeigt. Die Steuereinrichtung 6 steuert/dimmt die angeschlossenen Leuchtmittel 3, 4 synchron. Mit dem Einsatz des Betriebsgeräts als zweiten Betriebsgerättyp kann durch die Verwendung der zwei Leuchtmittel 12 und 13 die Lichtleistung erhöht werden.

Gemäß eines nicht unter den Anspruchsgegenstand fallenden Beispiels kann ein an die Leuchte 1 adressiertes Steuersignal des ersten Betriebsgerättyps in jeweils ein Steuersignal des zweiten Betriebsgerättyps für das Leuchtmittel 3 und ein Steuersignal des zweiten Betriebsgerättyps für das Leuchtmittel 4 umgesetzt werden, wobei sich aus der angezeigten Farbtemperatur bzw. dem Verhältnis zwischen warm weiß und kalt weiß das Verhältnis der Dimmpegel der beiden Leuchtmitteln 3 und 4 ergibt.

Die in Fig. 4 gezeigte Leuchte 1 weist ebenfalls eine Temperaturüberwachung jedes Leuchtmittels 3, 4 auf, wobei die Temperatursensoren 12, 13 nicht in die Leuchtmittel 3, 4 integriert sind, sondern außerhalb der Leuchtmittel 3, 4 angeordnet sind.

Fig. 5 zeigt ein Betriebsgerät 2 gemäß einem weiteren Ausführungsbeispiel der vorliegenden Erfindung, bei dem für jeden Ausgang des Betriebsgeräts 2 ein Messwiderstand 15, 16 vorgesehen ist. Die Messwiderstände 15 und 16 sind jeweils zwischen der Steuereinrichtung 6 und einem Ausgangsanschluss 17a, 17b oder 18a, 18b, an welche Leuchtmittel 3, 4 angeschlossen werden können, angeordnet und werden beim Betrieb jeweils von dem durch das jeweilige Leuchtmittel 3, 4 fließenden Strom durchflossen. Die über den Messwiderständen 15 und 16 dabei jeweilig abfallende Spannung kann an den Messanschlüssen 19a, 19b und 20a, 20b extern erfasst werden.

Mit der bei einer bestimmten Leistungsvorgabe erfassten Spannung kann eine Kalibrierung jedes Kanals des Betriebsgeräts 2 bzw. des LED-Konverters erfolgen, bei der die erfasste Spannung bzw. der erfasste Strom mit der Leistungs- bzw. Stromvorgabe verglichen wird und eine Feinjustierung entsprechend der ermittelten Abweichung und einer Toleranzvorgabe erfolgt.

Die Kalibrierung kann einmalig erfolgen, insbesondere während der Herstellung durch ein Anpassen oder Hinzufügen eines entsprechenden Kalibrierwerts in der Stromregelung der Steuerungssoftware oder aber durch eine hardwareseitige Kalibrierung durch Einsetzen von Kalibrierwiderständen im Messpfad für den Ausgangsstrom.

Das Kalibrieren eines Kanals/Ausgangs des Betriebsgeräts kann dadurch erfolgen, dass in der Stromregelung softwaremäßig ein entsprechender Kalibrierwert aufgeschlagen wird, oder eine hardwareseitige Kalibrierung durch Einsetzen von Kalibrierwiderständen, zum Beispiel, im Messpfad für den Ausgangsstrom vorgenommen wird.

Dem in Fig. 5 gezeigten Betriebsgerät 2 kann über den Anschluss 21a, 21b und den Anschluss 22a, 22b ein Signal, das die Temperatur des an den Ausgangsanschluss 17a, 17b angeschlossenen Leuchtmittels anzeigt bzw. ein Signal, das die Temperatur des an den Ausgangsanschluss 18a, 18b angeschlossenen Leuchtmittels anzeigt 18a, 18b, zugeführt werden.

Das Beleuchtungssystem arbeitet nach dem DALI-Protokoll und das Betriebsgerät 2 kann ein Gerät vom Typ 8 (DT8: "Device Type 8") mit Farbsteuerung sein.

Ein Betriebsgerät 2 vom Typ 8 wird im DALI-System mit nur einer Adresse angesteuert, um zum Beispiel bei gleichbleibender vorgegebener Helligkeit die Farbtemperatur oder den Farbort in einem Farbraum zu verändern oder aber bei konstanter Farbtemperatur ein Helligkeitsdimmen durchzuführen.

Gemäß eines nicht unter den Anspruchsgegenstand fallenden Beispiels kann das Beleuchtungssystem gemäß dem Digital Multiplex (DMX) Steuerprotokoll, das bevorzugt in der Bühnen- und Veranstaltungstechnik zur Steuerung von Scheinwerfern und Effektgeräten angewandt wird, arbeiten.

Sowohl die Anzahl der von dem Betriebsgerät 2 umsetzbaren Signaltypen (Betriebsgerätetypen) als auch die Anzahl der Ausgangskanäle des Betriebsgeräts 2 bzw. die Anzahl der von dem Betriebsgerät 2 betreibbaren Aktoren oder Leuchtmittel ist nicht auf zwei beschränkt und kann beliebig sein. So können zum Beispiel drei Kanäle für die Ansteuerung von Leuchtmitteln 3, 4 mit den Farben Rot, Grün und Blau verwendet werden.

## Patentansprüche

1. Betriebsgerät (2) zum Betreiben zumindest zweier Leuchtmittel (3, 4) in einem busbasierten DALI-Beleuchtungssystem,
wobei in dem busbasierten DALI-Beleuchtungssystem unterschiedliche Betriebsgerätetypen vorgesehen sind,
wobei sich die unterschiedlichen Betriebsgerätetypen auf Betriebsgeräte (2) mit unterschiedlicher Funktionalität beziehen, die in dem DALI-Protokoll vorgesehen sind,
wobei das Betriebsgerät (2) ein Zwei- oder Mehrkanalbetriebsgerät ist zum getrennten Betreiben von zwei oder mehreren Leuchtmitteln (3 ,4) der zumindest zwei Leuchtmittel (3, 4) an den jeweiligen Kanälen;
wobei das Betriebsgerät (2) eine Steuereinrichtung (6) zum Steuern des Betriebsgerätes (2) als einen ersten Betriebsgerätetyp aufweist,
wobei die Steuereinrichtung (6) dazu eingerichtet ist ein empfangenes Steuersignal einer ersten Spezifikation des DALI-Protokolls zu verarbeiten;
**dadurch gekennzeichnet, dass**
das Betriebsgerät (2) dazu ausgelegt ist als ein zweiter Betriebsgerätetyp ein empfangenes Steuersignal einer zweiten Spezifikation des DALI-Protokolls zu verarbeiten,
wobei es sich bei dem ersten Betriebsgerätetyp und dem zweiten Betriebsgerätetyp um Betriebsgerätetypen eines gleichen Standards handelt,
wobei das empfangene Steuersignal der ersten Spezifikation Informationen zu einer Farbtemperatur sowie einem Dimmpegel aufweist,
wobei das empfangene Steuersignal der zweiten Spezifikation lediglich Informationen zu einem Dimmpegel aufweist,
wobei das Betriebsgerät (2) eine Eingangsschaltung (5) aufweist,
wobei das Betriebsgerät einen ersten Anschluss (8a, 8b) und einen zweiten Anschluss (9a, 9b) jeweils zum Anschluss des Betriebsgeräts (2) an das busbasierte DALI-Beleuchtungssystem aufweist,
wobei die Eingangsschaltung (5) dazu ausgelegt ist, wahlweise wenn das Betriebsgerät (2) mittels des ersten Anschlusses (8a, 8b) mit dem busbasierten DALI-Beleuchtungssystem verbunden ist, als den ersten Betriebsgerätetyp zu identifizieren,
wobei die Steuereinrichtung (6) dazu ausgelegt ist, die jeweils in dem ersten Kanal und dem zweiten Kanal abgegebene Spannung und/oder den abgegebenen Strom entsprechend des empfangenen Steuersignals der ersten Spezifikation zu steuern;
oder
wenn das Betriebsgerät mittels des zweiten Anschlusses (9a, 9b) mit dem busbasierten DALI-Beleuchtungssystem verbunden ist, als den zweiten Betriebsgerätetyp zu identifizieren,
wobei die Eingangsschaltung (5) ausgestaltet ist das empfangene Steuersignals der zweiten Spezifikation in ein neues Steuersignal mit Informationen zu Farbtemperatur und Dimmpegel basierend auf den Informationen zum Dimmpegel des empfangenen Steuersignals der zweiten Spezifikation umzusetzen, und
wobei die Steuereinrichtung (6) dazu ausgelegt ist, die jeweils in dem ersten Kanal und dem zweiten Kanal abgegebene Spannung und/oder den abgegebenen Strom entsprechend dem neuen Steuersignal zu steuern.

2. Betriebsgerät nach Anspruch 1,
wobei der erste Betriebsgerätetyp einem Betriebsgerät nach DT8-Spezifikation des DALI-Standards und der zweite Betriebsgerätetyp einem Betriebsgerät nach DT6-Spezifikation des DALI-Standards entspricht.

3. Betriebsgerät nach einem der Ansprüche 1 oder 2, aufweisend
Mittel (15; 19a, 19b) zum direkten oder indirekten Erfassen des in dem ersten Kanal abgegebenen Stromes und zur Ausgabe eines diesen Strom wiedergebenden Signals; und
Mittel (16; 20a, 20b) zum direkten oder indirekten Erfassen des in dem zweiten Kanal abgegebenen Stromes und zur Ausgabe eines diesen Strom wiedergebenden Signals.

4. Leuchte aufweisend ein Betriebsgerät nach einem der Ansprüche 1 bis 3 und zumindest zwei Leuchtmittel (3, 4).

5. Leuchte nach Anspruch 4, aufweisend:
Mittel (12, 13) zum Erfassen zumindest der Temperatur eines an den ersten Kanal angeschlossenen Leuchtmittels (3) und der Temperatur eines an den zweiten Kanal angeschlossenen Leuchtmittels (4), wobei
die Steuereinrichtung (6) dazu ausgelegt ist, das an den ersten Kanal angeschlossene Leuchtmittel (3) und das an den zweiten Kanal angeschlossene Leuchtmittel (4) unter Berücksichtigung der jeweiligen erfassten Temperatur zu steuern.

## Claims

1. Operating device (2) for operating at least two lighting means (3, 4) in a bus-based DALI lighting system,
wherein different operating device types are provided in the bus-based DALI lighting system,
wherein the different operating device types relate to operating devices (2) having a different functionality, provided in the DALI protocol,
wherein the operating device (2) is a two-channel or multi-channel operating device for separately operating two or more lighting means (3, 4) of the at least two lighting means (3, 4) on the respective channels;
wherein the operating device (2) has a controller (6) for controlling the operating device (2) as a first operating device type,
wherein the controller (6) is configured to process a received control signal of a first specification of the DALI protocol;
**characterized in that**
the operating device (2) is designed, as a second operating device type, to process a received control signal of a second specification of the DALI protocol,
wherein the first operating device type and the second operating device type are operating device types of the same standard,
wherein the received control signal of the first specification contains information regarding a color temperature and a dimming level,
wherein the received control signal of the second specification only contains information regarding a dimming level,
wherein the operating device (2) has an input circuit (5),
wherein the operating device has a first connection (8a, 8b) and a second connection (9a, 9b) in each case for connecting the operating device (2) to the bus-based DALI lighting system,
wherein the input circuit (5) is designed to selectively identify when the operating device (2) is connected to the bus-based DALI lighting system by means of the first connection (8a, 8b) as the first operating device type,
wherein the controller (6) is designed to control the voltage and/or current output in each case in the first channel and the second channel according to the received control signal of the first specification;
or
when the operating device is connected to the bus-based DALI lighting system by means of the second connection (9a, 9b) as the second operating device type,
wherein the input circuit (5) is designed to convert the received control signal of the second specification into a new control signal with information regarding color temperature and dimming level based on the information regarding the dimming level of the received control signal of the second specification, and
wherein the controller (6) is designed to control the voltage and/or current output in each case in the first channel and the second channel according to the new control signal.

2. Operating device according to claim 1,
wherein the first operating device type corresponds to an operating device according to the DT8 specification of the DALI standard and the second operating device type corresponds to an operating device according to the DT6 specification of the DALI standard.

3. Operating device according to any of claims 1 or 2, comprising
means (15; 19a, 19b) for directly or indirectly detecting the current output in the first channel and for outputting a signal representing this current; and
means (16; 20a, 20b) for directly or indirectly detecting the current output in the second channel and for outputting a signal representing this current.

4. Luminaire comprising an operating device according to any of claims 1 to 3 and at least two lighting means (3, 4).

5. Luminaire according to claim 4, comprising:
means (12, 13) for detecting at least the temperature of a lighting means (3) connected to the first channel and the temperature of a lighting means (4) connected to the second channel, wherein
the controller (6) is designed to control the lighting means (3) connected to the first channel and the lighting means (4) connected to the second channel, taking into account the relevant detected temperature.

## Revendications

1. Appareil de fonctionnement (2) permettant de faire fonctionner au moins deux moyens lumineux (3, 4) dans un système d'éclairage DALI basé sur un bus,
dans lequel différents types d'appareils de fonctionnement sont prévus dans le système d'éclairage DALI basé sur un bus,
dans lequel les types d'appareils de fonctionnement différents se rapportent à des appareils de fonctionnement (2) comportant des fonctionnalités différentes, lesquels sont prévus dans le protocole DALI,
dans lequel l'appareil de fonctionnement (2) est un appareil de fonctionnement à deux canaux ou plus permettant de faire fonctionner séparément deux moyens lumineux (3, 4) ou plus parmi les au moins deux moyens lumineux (3, 4) sur les canaux respectifs ;
dans lequel l'appareil de fonctionnement (2) présente un dispositif de commande (6) pour la commande de l'appareil de fonctionnement (2) en tant que premier type d'appareil de fonctionnement,
dans lequel le dispositif de commande (6) est configuré pour traiter un signal de commande reçu d'une première spécification du protocole DALI ;
**caractérisé en ce que**
l'appareil de fonctionnement (2) est configuré pour traiter, en tant que second type d'appareil de fonctionnement, un signal de commande reçu d'une seconde spécification du protocole DALI,
dans lequel le premier type d'appareil de fonctionnement et le second type d'appareil de fonctionnement sont des types d'appareil de fonctionnement d'une même norme,
dans lequel le signal de commande reçu de la première spécification présente des informations concernant une température de couleur ainsi qu'un niveau de gradation,
dans lequel le signal de commande reçu de la seconde spécification présente uniquement des informations concernant un niveau de gradation,
dans lequel l'appareil de fonctionnement (2) présente un circuit d'entrée (5),
dans lequel l'appareil de fonctionnement présente une première connexion (8a, 8b) et une seconde connexion (9a, 9b) respectivement pour la connexion de l'appareil de fonctionnement (2) au système d'éclairage DALI basé sur un bus,
dans lequel le circuit d'entrée (5) est configuré, lorsque l'appareil de fonctionnement (2) est relié au système d'éclairage DALI basé sur un bus au moyen de la première connexion (8a, 8b), pour identifier de manière sélective ledit appareil de fonctionnement en tant que premier type d'appareil de fonctionnement,
dans lequel le dispositif de commande (6) est configuré pour commander la tension fournie et/ou le courant fourni respectivement dans le premier canal et le second canal en fonction du signal de commande reçu de la première spécification ;
ou
lorsque l'appareil de fonctionnement est relié au système d'éclairage DALI basé sur un bus au moyen de la seconde connexion (9a, 9b), pour identifier ledit appareil de fonctionnement en tant que second type d'appareil de fonctionnement,
dans lequel le circuit d'entrée (5) est équipé pour convertir le signal de commande reçu de la seconde spécification en un nouveau signal de commande comportant des informations concernant la température de couleur et le niveau de gradation sur la base des informations concernant le niveau de gradation du signal de commande reçu de la seconde spécification, et
dans lequel le dispositif de commande (6) est configuré pour commander la tension fournie et/ou le courant fourni respectivement dans le premier canal et le second canal en fonction du nouveau signal de commande.

2. Appareil de fonctionnement selon la revendication 1,
dans lequel le premier type d'appareil de fonctionnement correspond à un appareil de fonctionnement selon la spécification DT8 de la norme DALI et le second type d'appareil de fonctionnement correspond à un appareil de fonctionnement selon la spécification DT6 de la norme DALI.

3. Appareil de fonctionnement selon l'une des revendications 1 ou 2, présentant
des moyens (15 ; 19a, 19b) permettant de détecter directement ou indirectement le courant fourni dans le premier canal et de délivrer un signal reproduisant ledit courant ; et
des moyens (16 ; 20a, 20b) permettant de détecter directement ou indirectement le courant fourni dans le second canal et de délivrer un signal reproduisant ledit courant.

4. Luminaire présentant un appareil de fonctionnement selon l'une des revendications 1 à 3 et au moins deux moyens lumineux (3, 4).

5. Luminaire selon la revendication 4, présentant :
des moyens (12, 13) permettant de détecter au moins la température d'un moyen lumineux (3) connecté au premier canal et la température d'un moyen lumineux (4) connecté au second canal, dans lequel
le dispositif de commande (6) est configuré pour commander le moyen lumineux (3) connecté au premier canal et le moyen lumineux (4) connecté au second canal en tenant compte de la température respectivement détectée.
